# EUROPÄISCHE PATENTANMELDUNG

(11) **EP 4 343 075 A1**
(43) Veröffentlichungstag der Anmeldung: **27.03.2024**
(21) Anmeldenummer: 23198446.9
(22) Anmeldetag: 20.09.2023
(51) Int. Cl.: E04F 19/06, E04B 1/76

(54) **BASISSOCKELPROFIL**

(30) Priorität: 20.09.2022 DE 102022124056
(71) Anmelder: EJOT SE & Co. KG, 57319 Bad Berleburg (DE)
(72) Erfinder: MARSCHNIG, Mario, 9500 Villach (AT); STEINBERGER, Daniel, 9714 Stockenboi (AT); FALGE, Kai Benjamin, 57250 Netphen (DE); SCHROEDER, Andreas, 57339 Erndtebrueck (DE)
(74) Vertreter: Puschmann Borchert Kaiser Klettner Patentanwälte Partnerschaft mbB

(57) **Zusammenfassung**

Die Erfindung betrifft ein Basissockelprofil (10), umfassend einen Wandschenkel (12) zur Befestigung des Basissockelprofils (10) an einer Wand (150), wobei sich an den Wandschenkel (12) ein quer zum Wandschenkel (12) ausgerichteter Auflageschenkel (20) erstreckt, wobei der Auflageschenkel (20) eine Auflageschenkellänge (L) und eine Auflageschenkelhöhe (H) besitzt, wobei der Auflageschenkel (20) derart dimensioniert ist, dass er ein Verhältnis von Auflageschenkelhöhe (H) zu Auflageschenkellänge (L) besitzt, das kleiner als 0,1 ist. Die Erfindung zeichnet sich dadurch aus, dass der Auflageschenkel (20) eine obere Wandung (22) und eine untere Wandung (24) aufweist, wobei die obere Wandung (22) und die untere Wandung (24) über eine Vielzahl von Verbindungsstegen (26) miteinander verbunden sind, wobei die Wandstärke (S_{O}) der oberen Wandung (22) als auch die Wandstärke (S_{U}) der unteren Wandung (24), über mehr als ¾ der Auflageschenkellänge (L), geringer als ein Viertel der Auflageschenkelhöhe (H) des Auflageschenkels (20) ist.

## Beschreibung

Die Erfindung betrifft ein Basissockelprofil gemäß dem Oberbegriff des Anspruchs 1.

Aus der DE 20 2013100 503 U1 ist ein gattungsgemäßes Sockelprofil - Abschlussprofil - bekannt, das insbesondere als Basissockelprofil am unteren Rand einer Dämmplattenschicht an einer Gebäudewand fungiert. Das Sockelprofil weist ein L-förmiges Profil mit einem Wandschenkel und einem Auflageschenkel auf, der sich im Wesentlichen quer zum Wandschenkel erstreckt und zur Auflage von Dämmplatten einer Wanddämmung beiträgt.

Der Erfindung liegt die Erkenntnis zu Grunde, dass das Basissockelprofil zur Ableitung der Gebäudewärme beiträgt.

Folglich ist es Aufgabe der Erfindung, die Wärmedämmung zu verbessern.

Die Aufgabe wird durch die kennzeichnenden Merkmale des Anspruchs 1 in Verbindung mit seinen Oberbegriffsmerkmalen gelöst.

Die Unteransprüche bilden vorteilhafte Weiterbildungen der Erfindung.

In bekannter Weise umfasst ein Basissockelprofil einen Wandschenkel zur Befestigung des Basissockelprofils an einer Wand, wobei sich ausgehend von dem Wandschenkel ein quer zum Wandschenkel ausgerichteter Auflageschenkel erstreckt. Der Auflageschenkel erstreckt sich über eine Auflageschenkellänge. Diese wird von der Rückseite des Wandschenkels bis zum freien Ende des Auflageschenkels bestimmt.

Der Auflageschenkel besitzt eine Auflageschenkelhöhe, wobei das Verhältnis von Auflageschenkelhöhe zu Auflageschenkellänge kleiner als 0,1 ist.

Erfindungsgemäß weist der Auflageschenkel eine obere Wandung und eine untere Wandung auf, wobei die obere Wandung und die untere Wandung über eine Vielzahl von Verbindungsstegen miteinander verbunden sind. Ferner sind die Wandstärke der oberen Wandung als auch die Wandstärke der unteren Wandung, über einen Bereich von mehr als 3/4 der Auflageschenkellänge, geringer als ein Viertel der Auflageschenkelhöhe.

Durch die geringe Wandstärke der oberen und der unteren Wandung wird der Wärmeabtransport gehemmt und damit die Isolationswirkung des Basissockelprofils gegenüber einem Auflageschenkel aus Vollmaterial verbessert, da insbesondere die stehenden Luftschichten, die sich zwischen den Verbindungsstegen und der oberen und unteren Wandung ergeben, den Wärmeabfluss hemmen. Durch die Verbindungsstege kann, trotz der geringen Wandstärken der oberen und der unteren Wandung, eine ausreichende Steifigkeit des Auflageschenkels erreicht werden, die dennoch eine zuverlässige Abstützung der Wanddämmung erlaubt.

Dass wenigstens ein Großteil des Auflageschenkels, d.h. mehr als ¾ der Auflageschenkellänge, wenn nicht sogar annähernd die gesamte Auflageschenkellänge, mit geringer Wandstärke der oberen und unteren Wandung ausgeführt ist, hat den Vorteil, dass die durch die Gestaltung des Auflageschenkels geschaffene Isolation nicht ohne weiteres durch eine Einputz-Schicht oder eine Kleber-Schicht, die zwischen Wanddämmung bzw. Dämmplatte und Wand eingebracht werden, überbrückbar ist.

Insbesondere für den Fall, dass das Basissockelprofil zwischen Wanddämmung und Perimeterdämmung eingesetzt wird, kann durch das erfindungsgemäße Basissockelprofil die Wirkung der Wärmebrücke, die sich zwischen der Wand und dem Außenbereich ergibt und die zwischen den beiden Dämmabschnitten liegt, reduziert werden. Auf diese Weise kann die Gesamtdämmwirkung verbessert werden.

Gemäß einer besonders bevorzugten Ausgestaltung sind die Wandstärke der oberen Wandung und die Wandstärke der unteren Wandung geringer als die Stärke des Wandschenkels. Bevorzugt sind die Wandstärken jeweils kleiner als die Hälfte der Stärke des Wandschenkels.

Die obere und die untere Wandung sind bevorzugt wenigstens durch eine seitliche Wandung, die insbesondere am freien Ende des Auflageschenkels liegt, miteinander verbunden. Das freie Ende des Auflageschenkels kann im Querschnitt insbesondere eine abgeschrägte Kontur aufweisen, welches sich bei der Verwendung eines Sockeleinschubprofils auswirkt.

Durch eine abgeschrägte sich verschmälernde Kontur ergibt sich ein Höhenversatz der vorderen Kante des Auflageschenkels und der Oberseite der oberen Wandung. Durch diesen so entstehenden Hohlraum wird das Einschieben eines Sockeleinschubprofils erleichtert, wenn eine Wanddämmung an dem Auflageschenkel anliegt.

Ferner kann in dem Hohlraum zwischen der oberen und der unteren Wandung des Auflageschenkels wenigstens ein Sockelprofilverbinder angeordnet sein, der dazu dient, einzelne Basissockelprofilelemente stoßseitig miteinander zu verbinden. Der Sockelprofilverbinder kann beispielsweise stirnseitig am Basissockelprofil entlang der Auflageschenkellänge, insbesondere am vom Wandschenkel abgelegenen Ende, angeordnet sein. Auf diese Weise kann der Zwischenraum gleichzeitig zur Wärmedämmung und zur fluchtenden Ausrichtung von aneinander gesteckten Profilen verwendet werden, ohne dass durch den für die Aufnahme des Sockelverbinders notwendigen Hohlraum die Umrisskontur des Profils negativ beeinträchtigt wird.

Die obere und die untere Wandstärke liegen bevorzugt in einem Bereich von 0,25 mm bis 0,75mm bevorzugt bei etwa 0,5 mm. Die Verbindungsstege sind ähnlich dimensioniert.

Die Auflageschenkelhöhe liegt bevorzugt zwischen 3 mm und 7 mm.

Der Abstand zwischen den Verbindungsstegen beträgt bevorzugt zwischen 5 mm und 15 mm, insbesondere 9 mm. Um ein Verdrehen des Auflageschenkels unter Spannung und letztendlich ein Versagen des Auflageschenkels zu verhindern, beträgt bevorzugt der maximale Abstand zwischen den Verbindungsstegen 15 mm. Ein Abstand von 9 mm zwischen den Verbindungsstegen weist ein optimales Verhältnis von Tragfähigkeit zu reduzierter Wärmeleitung auf.

Dadurch kann sowohl der thermischen Dämmwirkung als auch der Stabilität des Basissockelprofils Rechnung getragen werden.

Gemäß einer bevorzugten Weiterbildung sind die Auflageschenkelhöhe, die Stärke der Verbindungsstege und die Wandstärken der oberen und der unteren Wandung so bemessen, dass die Querschnittsfläche des Auflageschenkels zu mehr als 40% aus Hohlraum besteht.

Gemäß einer weiteren vorteilhaften Ausgestaltung weist der Wandschenkel einen Befestigungsbereich zur Befestigung an einer Wand auf. Der Befestigungsbereich wird insbesondere durch Lochungen zur Verschraubung des Basissockelprofils mit der Wand gebildet, die in Auflagerichtung der Wanddämmung liegen.

Der Winkel zwischen Wandschenkel und Auflageschenkel in Auflagerichtung der Wanddämmung ist bevorzugt kleiner als 90°.

In einer bevorzugten Weiterbildung der Erfindung erstreckt sich, wanddämmungsseitig, ein keilförmiger Übergang von dem Wandschenkel, der den Befestigungsbereich aufweist, zum Auflageschenkel. Dies erhöht die Stabilität der Anbindung des Auflageschenkels und die mögliche Momentbelastung.

Das Verhältnis von der Schenkellänge des keilförmigen Übergangs am Wandschenkel zur Schenkellänge des keilförmigen Übergangs am Auflageschenkel beträgt etwa 1 / 3. Der Winkel zwischen der Keiloberfläche und der Oberfläche des Auflageschenkels liegt somit bei etwa 20°. Durch den keilförmigen Übergang können die Zugkräfte von der oberen Wandung, die durch Auflage der Dämmung entstehen, in den Wandschenkel eingeleitet werden. Dadurch ist ein Ausgleich zur reduzierten Krafteinleitung in Druckrichtung geschaffen.

Das Basissockelprofil ist aus einem stranggepressten Grundkörper aus Aluminium oder noch bevorzugter aus einem extrudierten Grundkörper aus Kunststoff, insbesondere aus PVC, gebildet. Durch diese Herstellungsverfahren kann auf einfache Weise ein Basissockelprofil im Wesentlichen in einem Arbeitsschritt erzeugt werden, so dass nur der Befestigungsbereich des Wandschenkels, der die Lochungen aufweist, nachbearbeitet werden muss. PVC hat bspw. gegenüber Aluminium den Vorteil, dass die Wärmdämmung nochmals verbessert ist.

Ferner betrifft die Erfindung eine Gebäudedämmung, umfassend eine Perimeterdämmung, eine Wärmedämmung sowie ein vorangehend beschriebenes Basissockelprofil, welches mit einem Wandschenkel an einer Wand befestigt ist und über einen Auflageschenkel die Wanddämmung in Schwerkraftrichtung stützt.

Bevorzugt ist die Perimeterdämmung derart angebracht, dass der Auflageschenkel des Basissockelprofils zwischen der Wanddämmung und der Perimeterdämmung liegt.

Eine solche Anordnung mit einem erfindungsgemäßen Basissockelprofil sorgt für eine verbesserte Gebäudedämmung.

Ferner ist es denkbar, dass die Wanddämmung aus Wanddämmplatten ausgebildet ist. Zusätzlich oder alternativ ist die Perimeterdämmung aus Perimeterwanddämmplatten ausgebildet.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Zeichnung bedeutet:
- Fig. 1: eine perspektivische Ansicht eines Basissockelprofils;
- Fig. 2a: eine Seitenansicht eines erfindungsgemäßen Basissockelprofils
- Fig. 2b: eine vergrößerte Schnittansicht nach Fig. 2a; und
- Fig. 3: eine Schnittansicht eines Basissockelprofils im eingebauten Zustand.

Fig. 1 zeigt eine perspektivische Ansicht eines erfindungsgemäßen Basissockelprofils 10. Das Basissockelprofil 10 weist einen Wandschenkel 12 zur Befestigung des Basissockelprofils 10 an einer vorliegend nicht dargestellten Wand auf. Ausgehend von dem Wandschenkel 12 schließt sich L-förmig ein zum Wandschenkel 12 quer ausgerichteter Auflageschenkel 20 an. Der Winkel, den der Wandschenkel 12 mit dem Auflageschenkel 20 einschließt, ist kleiner als 90°. Im vorliegenden Beispiel entspricht der Winkel 89°.

Der Auflageschenkel 20 weist dabei eine Auflageschenkellänge L auf. Diese wird von der Rückseite des Wandschenkels 12 bis zum freien Ende des Auflageschenkels 20 bestimmt.

Der Auflageschenkel 20 ist auf diese Weise in der Art einer dünnen Auflageplatte ausgebildet. Der Auflageschenkel 20 besitzt eine Auflageschenkelhöhe H, die im Wesentlichen über die gesamte Auflageschenkellänge L konstant ist, wobei das Verhältnis Q von Auflageschenkelhöhe H zu Auflageschenkellänge L kleiner als 0,1 (Q= H/L < 0,1) ist.

Der Auflageschenkel 20 wird durch eine obere Wandung 22, auf der im eingebauten Zustand des Basissockelprofils eine Wanddämmung zu liegen kommt, und eine untere Wandung 24 begrenzt. Erfindungsgemäß sind die obere Wandung 22 und die untere Wandung 24 über eine Vielzahl von Verbindungsstegen 26 miteinander verbunden, so dass sich zwischen den Verbindungsstegen 26 jeweils ein Hohlraum 32 ergibt.

Die Wandstärke So der oberen Wandung 22 als auch die Wandstärke Su der unteren Wandung 24 sind geringer als ein Viertel der Auflageschenkelhöhe H des Auflageschenkels 20. Ein Bereich mit geringer Wandstärke So der oberen Wandung 22 erstreckt sich über mehr als 85% der Auflageschenkellänge L. Ein Bereich mit geringer Wandstärke Su der unteren Wandung 24 erstreckt sich über die gesamte Auflageschenkellänge L. Im vorliegenden Ausführungsbeispiel sind die Wandstärke So der oberen Wandung 22 und die Wandstärke Su der unteren Wandung 24 gleich und liegen bei 0,5 mm.

Durch die geringe Wandstärke So der oberen Wandung 22 und der geringen Wandstärke Su der unteren Wandung 24 wird der Wärmeabtransport behindert und damit die Isolationswirkung des Basissockelprofils 10 gegenüber einem Auflageschenkel aus Vollmaterial verbessert, da auch die stehenden Luftschichten, die sich zwischen den Verbindungsstegen 26 und der oberen Wandung 22 und der unteren Wandung 26 im Hohlraum 32 ergeben, den Wärmeabfluss hemmen. Durch die Verbindungsstege 26 kann, trotz der geringen Wandstärken So, Su der oberen und der unteren Wandung 22, 24, eine ausreichende Steifigkeit des Auflageschenkels 20 erreicht werden, so dass eine zuverlässige Abstützung der Wanddämmung gewährleistet ist.

Im vorliegenden Ausführungsbeispiel sind die Auflageschenkelhöhe H, die Breite Bs der Verbindungsstege 26 und die Wandstärken So, Su der oberen und der unteren Wandung 22, 24 so bemessen, dass die Querschnittsfläche des Auflageschenkels 20 zu etwas mehr als 50% aus Hohlraum 32 besteht.

Die Wandstärke So der oberen Wandung 22 und die Wandstärke Su der unteren Wandung 24 sind jeweils geringer als die Stärke Sw des Wandschenkels 12, im vorliegenden Fall etwa ein Viertel.

Die obere Wandung 22 und die untere Wandung 24 sind bevorzugt wenigstens durch eine seitliche Wandung 28a am freien Ende des Auflageschenkels 20 und einer seitlichen Wandung 28b, die an der Rückseite des Wandschenkels 12 liegt, miteinander verbunden, so dass sich ein umfänglich vollständig abgeschlossenes Profil ergibt.

Vorliegend ist die seitliche Wandung 28a am freien Ende des Auflageschenkels 20 im Querschnitt mit einer abgeschrägten Kontur ausgebildet. Dadurch kann auf einfache Weise ein Sockeleinschubprofil 180, wie in Fig. 3 dargestellt ist, zwischen die in Fig. 3 dargestellte Wanddämmung 160 und das Basissockelprofil 10 eingeführt werden.

Ferner kann zwischen der oberen Wandung 22 und der unteren Wandung 24 des Auflageschenkels 20 wenigstens ein Sockelprofilverbinder 42 angeordnet sein, der dazu dient, einzelne Basissockelprofile 10 stoßseitig miteinander zu verbinden. Der Sockelprofilverbinder 42 kann beispielsweise stirnseitig zwischen der oberen und der unteren Wandung 22, 24 entlang der Auflageschenkellänge L angeordnet sein. Die Außenkontur des Auflageschenkels kann, aufgrund des bereits vorhandenen Aufnahmeraums für einen Sockelprofilverbinder 42 ohne störende Kanten gebildet sein. Auch ist die Lage des Sockelprofilverbinders 42 ein Stück weit variabel, wobei eine Anordnung eher am freien Ende des Auflageschenkels bevorzugt ist.

Der Abstand As zwischen den Verbindungsstegen 26 beträgt zwischen 5 mm und 15 mm. Dadurch kann sowohl der thermischen Dämmwirkung als auch der Stabilität des Basissockelprofils 10 Rechnung getragen werden.

Das Verhältnis von Auflageschenkelhöhe zu Kammerbreite As eines Hohlraums 32 beträgt bevorzugt weniger als 1.

Der Wandschenkel 12 weist einen Befestigungsbereich zur Befestigung an einer Wand auf. Dieser ist durch Ausnehmungen bzw. Lochungen 40 zur Verschraubung des Basissockelprofils 10 mit der vorliegend nicht dargestellten Wand gebildet.

Das L-förmig gestaltete Basissockelprofil 10 besitzt einen keilförmigen Übergang 30, der sich wanddämmungsseitig von dem den Befestigungsbereich aufweisenden Wandschenkel 12 zum Auflageschenkel 20 erstreckt. Dies erhöht die Stabilität der Anbindung des Auflageschenkels 20 und die mögliche Momentbelastung. Der keilförmige Übergang 30 ist in Fig. 2b näher beschrieben.

Das Basissockelprofil 10 ist insbesondere aus einem extrudierten Grundkörper aus PVC hergestellt. Fig. 2a zeigt eine Seitenansicht eines erfindungsgemäßen Basissockelprofils gemäß Fig. 1 ohne Sockelprofilverbinder.

Fig. 2b zeigt eine ausschnittsweise vergrößerte Ansicht des erfindungsgemäßen Basissockelprofils gemäß Fig. 2a.

In dieser ausgeschnitten vergrößerten Darstellung, sind die Verhältnisse von Wandstärke So der oberen Wandung 22 und die Wandstärke Su der unteren Wandung 24 zur Auflageschenkelhöhe H. Das Verhältnis von Stegabstand Aₛ zur Auflageschenkelhöhe H liegt hier so, dass sich eine rechteckförmige Kontur des Hohlraums 32 ergibt, dessen längere Seite in Längsrichtung liegt. Das Verhältnis von Auflageschenkelhöhe H zu Stegabstand Aₛ ist bevorzugt < 1, insbesondere etwa 0,5.

In dieser Darstellung ist erkennbar, dass der Übergang 30 ein Keilverhältnis der Schenkellänge am Wandanschluss zur Schenkellänge am Auflageschenkel 20 etwa 1/3 beträgt. Der Winkel α zwischen der Keiloberfläche und der Oberfläche des Auflageschenkels 20 liegt bevorzugt bei etwa 18°. Dies erlaubt eine zusätzliche Abstützung der oberen Wandung 22 und damit des gesamten Auflageschenkels 20.

Fig. 3 zeigt eine schematische Schnittansicht einer erfindungsgemäßen Gebäudedämmung 100 umfassend ein erfindungsgemäßes Basissockelprofil 10.

In der beschriebenen Einbausituation ist das Basissockelprofil 10 zwischen einer Dämmplatte 160 einer Gebäudedämmung, die vorliegend über eine Kleberschicht 190 an einer Wand 150 angebracht ist, und einer Perimeterdämmung 170 eingesetzt. Durch das erfindungsgemäße Basissockelprofil 10 kann eine, zwischen den beiden Dämmabschnitten 160, 170 durch das Basissockelprofil zwischen Wand und Außenbereich entstehende Wärmebrücke reduziert werden. Auf diese Weise kann die Gesamtdämmwirkung gegenüber einem Basissockelprofil aus Vollmaterial, welches eine Ableitung der Wärme von der Wand 150 bzw. der Kleberschicht 190 hin zum Außenbereich aufweist, verbessert werden.

Da erfindungsgemäß die obere Wandung 22 und die untere Wandung 24 des Auflageschenkels 20 über eine Vielzahl von Verbindungsstegen 26 miteinander verbunden sind, ergeben sich eine Vielzahl an Hohlräumen 32, in denen ruhende Luftschichten vorhanden sind, so dass ein Wärmeabfluss gehemmt wird, der aufgrund eines Temperaturgefälles zwischen der wärmeren Wand 150 bzw. der Klebeschicht 190, und dem Außenbereich mit einer kühleren Außentemperatur stattfindet.

Indem annähernd die gesamte Auflageschenkellänge L mit geringer Wandstärke So, Su der oberen Wandung 22 und der unteren Wandung 24 ausgeführt ist, kann die Isolation zwischen Außenwand und Kleber 190, der zwischen Dämmplatte 160 und Basissockelprofil 10 angebracht ist, aufgrund der geringeren Wärmeleitfähigkeit des erfindungsgemäßen Basissockelprofils 10 nicht ohne weiteres überbrückt werden.

## Patentansprüche

1. Basissockelprofil (10), umfassend einen Wandschenkel (12) zur Befestigung des Basissockelprofils an einer Wand, wobei sich an den Wandschenkel (12) ein quer zum Wandschenkel (12) ausgerichteter Auflageschenkel (20) erstreckt, wobei der Auflageschenkel (20) eine Auflageschenkellänge (L) und eine Auflageschenkelhöhe (H) besitzt, wobei der Auflageschenkel (20) derart dimensioniert ist, dass er ein Verhältnis von Auflageschenkelhöhe (H) zu Auflageschenkellänge (L) besitzt, das kleiner als 0,1 ist, **dadurch gekennzeichnet, dass** der Auflageschenkel (20) eine obere Wandung (22) und eine untere Wandung (24) aufweist, wobei die obere Wandung (22) und die untere Wandung (24) über eine Vielzahl von Verbindungsstegen (26) miteinander verbunden sind, wobei die Wandstärke (So) der oberen Wandung (22) als auch die Wandstärke (Su) der unteren Wandung (24), über mehr als ¾ der Auflageschenkellänge (L), geringer als ein Viertel der Auflageschenkelhöhe (H) des Auflageschenkels (20) ist.

2. Basissockelprofil nach Anspruch 1, **dadurch gekennzeichnet, dass** die Wandstärke (So) der oberen Wandung (22) und die Wandstärke (Su) der unteren Wandung (24) geringer als die Wandstärke (Sw) des Wandschenkels (12) sind.

3. Basissockelprofil nach einem der vorangehenden Ansprüche, **dadurch gekennzeichnet, dass** der Wandschenkel (12) Ausnehmungen (40) zur Verschraubung des Basissockelprofils (10) mit der Wand aufweist.

4. Basissockelprofil nach einem der vorangehenden Ansprüche, **dadurch gekennzeichnet, dass** zwischen der oberen Wandung (22) und dem Wandschenkel (12) ein Übergangsbereich (30) liegt, der sich ausgehend vom Wandschenkel (12) entlang des Auflageschenkels (20) erstreckt, wobei seine Dicke in Richtung des freien Endes des Auflageschenkels (20) abnimmt.

5. Basissockelprofil nach Anspruch 4, **dadurch gekennzeichnet, dass** der Übergangsbereich (30) keilförmig ist und seine Dicke in Richtung des freien Endes des Auflageschenkels (20), insbesondere linear, abnimmt.

6. Basissockelprofil nach einem der vorangehenden Ansprüche, **dadurch gekennzeichnet, dass** die Verbindungsstege (26) in ihrer Breite (Bs) jeweils kleiner oder gleich der Stärke des Wandschenkels (12) sind, insbesondere dünner als ¼ der Auflageschenkelhöhe (H).

7. Basissockelprofil nach einem der vorangehenden Ansprüche, **dadurch gekennzeichnet, dass** das Basissockelprofil (10) ein einteiliges Extrusions-Teil, insbesondere aus PVC, ist.

8. Gebäudedämmung (100) umfassend eine Perimeterdämmung (170), eine Wanddämmung (160) und ein Basissockelprofil (10) nach einem der vorangehenden Ansprüche, wobei das Basissockelprofil (10) mit dem Wandschenkel (12) an der Wand (150) befestigt ist und der Auflageschenkel (20) die Wanddämmung (160) in Schwerkraftrichtung stützt.

9. Gebäudedämmung (100) nach Anspruch 8, **dadurch gekennzeichnet, dass** die Perimeterdämmung (170) derart angebracht ist, dass der Auflageschenkel (20) des Basissockelprofils (10) zwischen der Wanddämmung (160) und der Perimeterdämmung (170) liegt.

10. Gebäudedämmung nach einem der vorangehenden Anspruche 8 oder 9, **dadurch gekennzeichnet, dass** die Wanddämmung aus Wanddämmplatten (160) und/oder die Perimeterdämmung (170) aus Perimeterwanddämmplatten ausgebildet ist.
